# FASCICULE DE BREVET EUROPEEN

(11) **EP 3 172 753 B1**
(45) Date de publication et mention de la délivrance du brevet: **13.03.2019**
(21) Numéro de dépôt: 15747112.9
(22) Date de dépôt: 21.07.2015
(51) Int. Cl.: H01H 31/00, H02B 13/035, H01H 1/24

(54) **ECLISSE DE CONNEXION À UN POSTE ISOLÉ AU GAZ D'UN APPAREILLAGE À FAIBLE COURANT PERMETTANT DE DÉCONNECTER CET APPAREILLAGE POUR UNE PHASE DE TEST OPERATIONNEL DU POSTE**
KLAMMER ZUM ANSCHLIESSEN EINER NIEDERSTROMVORRICHTUNG AN EINE GASISOLIERTE UNTERSTATION ZUR ABSCHALTUNG DIESER VORRICHTUNG FÜR EINE FUNKTIONSTESTPHASE DER UNTERSTATION
CLIP FOR CONNECTING A LOW-CURRENT DEVICE TO A GAS INSULATED SUBSTATION ALLOWING SAID DEVICE TO BE DISCONNECTED FOR AN OPERATIONAL TEST PHASE OF THE SUBSTATION

(30) Priorité: 24.07.2014 FR 1457135
(43) Date de publication de la demande: 31.05.2017
(73) Titulaire: General Electric Technology GmbH, 5400 Baden (CH)
(72) Inventeur: SOUCHAL, Samuel, F-73800 Francin (FR); RAVEL, Jérémy, F-73100 Aix Les Bains (FR); RECH, Christophe, F-73100 Grezy Sur Aix (FR); CHESNEAU, Walter, F-74570 Aviernoz (FR)
(74) Mandataire: Fischer, Michael Maria
(86) Numéro de dépôt international: PCT/EP2015/066637
(87) Numéro de publication internationale: WO 2016/012444

(56) Documents cités:
- EP-A1- 2 565 897
- DE-A1-102010 060 696
- DE-A1-102011 007 900
- US-A1- 2004 104 201

## Description

### DOMAINE TECHNIQUE

L'invention concerne les postes électriques isolés au gaz, qui sont des installations situées à la jonction de lignes de transport et/ou de distribution de courant électrique, telles que des lignes à moyenne ou haute tension.

### ÉTAT DE LA TECHNIQUE ANTÉRIEURE

Un poste électrique isolé au gaz, généralement désigné par l'acronyme anglo-saxon GIS signifiant Gas Insultated Station, est un poste comportant une enveloppe renfermant différents équipements électriques.

Cette enveloppe qui est typiquement métallique, est étanche et contient un gaz diélectrique, c'est-à-dire isolant, tel que du SF6. Elle isole électriquement de l'environnement externe les équipements qu'elle renferme. Ces équipements qui sont à des tensions électriques très élevées sont notamment des barres conductrices, des disjoncteurs et/ou des sectionneurs fonctionnant à haute ou moyenne tension.

Un tel poste isolé au gaz est aussi équipé de transformateurs de tension servant à mesurer la tension dans le poste, et de parafoudres pour protéger le poste d'éventuelles surtensions.

La tension à l'étage secondaire d'un transformateur de tension est proportionnelle à celle de l'étage primaire tout en étant très inférieure à celle-ci. Une tension de 400 kV sur l'étage primaire est ainsi ramenée à 100V sur l'étage secondaire. Une mesure de la tension du second étage permet ainsi de connaître la tension sur le premier étage.

En ce qui concerne le parafoudre, il assure le lien entre le poste et la terre qu'il relie par une série de varistances, de sorte qu'en cas d'apparition d'une surtension sur le poste, celle-ci soit résorbée avant de causer des dommages aux équipements du poste.

Préalablement à la mise en service, des tests diélectriques sont réalisés pour vérifier que le poste remplit différents critères opérationnels. La mise en oeuvre de ces tests nécessite que certains appareillages du poste, en particulier les parafoudres et transformateurs de tension soient déconnectés.

Ces déconnexions nécessitent que le poste soit hors tension pour vidanger le gaz, désaccoupler les conducteurs concernés, refermer la partie d'enveloppe renfermant les autres équipements, et la remplir à nouveau de gaz isolant.

Lorsque le test a été réalisé, il faut à nouveau mettre le poste hors tension, vidanger le gaz, reconnecter chaque transformateur de tension et chaque parafoudre avant de remplir à nouveau l'enveloppe de gaz.

Les opérations de vidange et de remplissage sont encore compliquées par le fait que le gaz isolant est nocif pour l'environnement.

Une autre possibilité consiste à intégrer aux parafoudres et transformateurs de tension des moyens de déconnexion destinés à être manoeuvrés uniquement durant les phases de test de mise en service. Mais les systèmes existants ne sont pas satisfaisants du fait que compte tenu des tensions élevées, les moyens de déconnexion sont volumineux et ont un coût élevé.

DE 10 2010 060696 décrit un transformateur triphasé isolé au gaz comportant une enveloppe renfermant trois commutateurs incluant chacun une embase reliée à un élément s'apparentant à une barre conductrice, cette embase portant une lame formant contact mobile en rotation. La lame est déplaçable entre une position électriquement fermée où son extrémité est en contact enserrée entre deux lamelles d'un contact fixe relié à un bobinage du transformateur, et une position électriquement ouverte où elle est escamotée dans l'embase. Cette lame, qui peut aussi occuper une troisième position de contact avec un second contact fixe, est déplacée par un actionneur situé hors de l'enveloppe, et auquel elle est reliée par un axe traversant cette enveloppe.

### EXPOSÉ DE L'INVENTION

L'invention a pour objet une éclisse de connexion à une barre conductrice de poste isolé au gaz, d'un appareillage à courant faible relié à la terre, cette éclisse étant manoeuvrable lorsqu'elle est hors tension pour déconnecter l'appareillage en vue d'une phase de test opérationnel du poste, cette éclisse comprenant :
- une électrode destinées à être connectée à l'appareillage, cette électrode ayant une extrémité libre portant un contacteur mobile en rotation entre une position fermée où il s'étend dans le prolongement de cette électrode pour avoir son extrémité libre en appui sur une borne de la barre conductrice et une position ouverte de déconnexion dans laquelle son extrémité libre est écartée de la région prolongeant l'électrodes qui le porte ;
- une portion d'enveloppe étanche entourant l'électrode et le contact mobile qu'elle porte ;
- un bras relié au contacteur mobile et traversant de manière étanche la portion d'enveloppe pour être manoeuvrable depuis l'extérieur de l'enveloppe afin de déplacer le contacteur mobile d'une position à l'autre.

Grâce à l'invention, le poste isolé au gaz peut intégrer des organes permettant de déconnecter temporairement, hors tension, les appareillages devant être déconnectés pour réaliser les tests opérationnels du poste préalablement à sa mise en service.

L'invention concerne également une éclisse telle que définie ci-dessus, comprenant en outre un support rigidement solidarisé à une extrémité de la portion d'enveloppe et à l'électrode pour supporter cette électrode.

L'invention concerne également une éclisse telle que définie ci-dessus, comprenant en outre un support rigidement solidarisé à une extrémité de la portion d'enveloppe et portant l'électrode.

L'éclisse selon l'invention comprend encore une touche montée coulissante en extrémité libre du contacteur mobile avec un ressort rappelant continuellement cette touche vers une position sortie pour qu'elle exerce un appui franc sur le contact fixe lorsque le contacteur mobile est en position fermée.

L'invention concerne également une éclisse telle que définie ci-dessus, dans laquelle le contacteur mobile est significativement plus proche de l'enveloppe lorsqu'il occupe sa position ouverte que lorsqu'il occupe sa position fermée.

L'invention concerne également une éclisse telle que définie ci-dessus, dans laquelle le bras est relié au contacteur mobile en étant rigidement solidarisé à ce contacteur mobile, et dans laquelle ce bras s'étend selon l'axe de rotation du contacteur mobile.

L'invention concerne également un poste isolé au gaz comportant au moins un appareillage à faible courant, tel qu'un transformateur de tension ou un parafoudre, et dans lequel cet appareillage est relié à une barre conductrice du poste par l'intermédiaire d'une éclisse telle que définie ci-dessus.

### BRÈVE DESCRIPTION DES DESSINS

- la figure 1 est une vue de l'éclisse selon l'invention selon un plan de coupe transversal lorsqu'elle est électriquement ouverte ;
- la figure 2 est une vue de l'éclisse selon l'invention selon un plan de coupe longitudinal lorsqu'elle est électriquement fermée.

### EXPOSÉ DÉTAILLÉ DE MODES DE RÉALISATION PARTICULIERS

L'invention est basée sur le constat selon lequel les appareillages de type transformateur de tension et parafoudre sont traversés par un courant faible lorsqu'ils fonctionnent, et que la déconnexion de ces appareillages en vue d'un test opérationnel est réalisée hors tension, et que ceux-ci sont à la terre durant le test.

Plus concrètement, un transformateur de tension comporte un bobinage primaire connecté d'une part à une barre conductrice du poste, par exemple par l'intermédiaire d'une capacité, et d'autre part à la terre. Ce transformateur est parcouru par un courant d'intensité dérisoire du fait qu'il s'agit d'un transformateur de mesure de tension ayant par conséquent une consommation sensiblement nulle. Un parafoudre relie quant à lui le poste à la terre par des varistances, de sorte qu'il est lui aussi traversé par un courant de fuite de faible intensité lorsqu'il absorbe une surtension. Ce courant est nul en l'absence de surtension.

Par contraste avec les tensions élevées auxquelles sont soumis ces appareillages, qui sont de l'ordre de 400 kV et plus, le courant qui les traverse est faible : il est d'un ordre de grandeur inférieur à un ampère.

Selon l'invention, les moyens pour déconnecter en phase de test de tels appareillages se présentent sous forme d'une éclisse ayant un pouvoir de coupure sensiblement nul, et comportant un contacteur mobile situé côté appareillage pour être à la terre durant le test. A l'état ouvert ce contact mobile peut être proche de l'enveloppe sans risque d'amorçage d'un arc électrique durant le test.

Cette éclisse électrique a un pouvoir de coupure inférieur à celui d'un sectionneur dont le pouvoir de coupure lui permet de supporter des courants résiduels en phase d'ouverture.

La figure 1 montre dans sa partie inférieure une portion de poste 1 comportant une barre conductrice 2 qui est sous une tension élevée lorsque le poste est en service et également pendant la réalisation des tests opérationnels préalables à la mise en service.

Cette barre conductrice 2 qui s'étend ici horizontalement selon un axe normal au plan de la figure 1, et qui apparaît dans la figure 2 en y étant repéré par AX1, est entourée d'une enveloppe étanche 3.

Cette enveloppe 3 qui est métallique et de forme généralement tubulaire pour entourer la barre conductrice 2 est ici représentée de manière uniquement partielle. Elle renferme un gaz isolant pour éviter la formation d'arcs électriques entre la barre et l'enveloppe.

Cette barre 2 est équipée d'une borne de connexion 4, qui dépasse de sa face supérieure pour s'étendre perpendiculairement à cette barre 2 qui la supporte, vers le haut dans les figures.

Cette borne de connexion 4 dépasse de la portion inférieure 3 de l'enveloppe à travers une ouverture supérieure 6 de celle-ci.

L'extrémité supérieure 7 de cette borne 4 est entourée par un autre tronçon d'enveloppe étanche, repéré par 8, ayant une forme générale de tronc de cylindre, s'étendant perpendiculairement à la portion inférieure 3. Le bord inférieur 9 du tronçon d'enveloppe en tronc de cylindre 8 est ainsi fixé de manière étanche à l'ouverture 6.

Cette portion d'enveloppe en tronc de cylindre 8 se prolonge verticalement très au-delà de l'extrémité 7 de la borne 4. Elle porte à son extrémité supérieure 11 en forme de bord circulaire, un support 12 électriquement isolant, de forme ici généralement conique, qui maintient une électrode 13 s'étendant de part et d'autre de ce support 12. Ce support 12 peut comporter des ouvertures pour laisser passer le gaz isolant, ou bien être fermé pour constituer une barrière étanche permettant de compartimenter l'enveloppe du poste.

Cette électrode 13 s'étend dans le tronçon d'enveloppe 8 vers la borne 4, la borne 4 et l'électrode 13 ayant l'une et l'autre des formes de révolution. Elles s'étendent dans le prolongement l'une de l'autre, le long d'un axe AY normal à l'axe AX1, et elles ont leurs extrémité espacées l'une de l'autre dans la région centrale du tronçon d'enveloppe 8.

L'extrémité libre 14 de l'électrode 13 fait ainsi face à l'extrémité libre 7 de la borne 4.

L'extrémité libre 14 de l'électrode 13 est équipée d'un contacteur électrique 16 mobile entre une position de connexion, comme dans la figure 2, où il s'étend dans l'espace séparant les extrémités 7 et 14 pour les relier électriquement l'une à l'autre, et une position de déconnexion, comme dans la figure 1, où il est replié pour laisser cet espace vide.

Ce contacteur 16 comporte une extrémité qui est articulée sur l'extrémité 14 de l'électrode 13. Cette extrémité a une forme de chape double, comportant deux ailes 17 et 18 s'étendant de part et d'autre de la chape simple que constitue l'extrémité 14 de l'électrode 13.

Un bras de manoeuvre 19, formant aussi axe de rotation traverse les ailes de cette chape double et l'extrémité 14 en s'étendant selon une direction AX2 parallèle à l'axe AX1.

Ce bras rotatif 19 qui a une forme d'axe est rigidement solidarisé aux ailes de la chape double du contacteur mobile 16. Il constitue ainsi à la fois un axe d'articulation du contacteur mobile 16 sur l'électrode 13 et un organe de manoeuvre de ce contacteur mobile 16.

Comme visible dans la figure 2, ce bras rotatif 19, fabriqué en matériau isolant, traverse une ouverture 21 du tronçon d'enveloppe 8 pour être accessible et actionnable depuis l'extérieur de l'enveloppe.

Un opérateur peut ainsi manoeuvrer le contacteur mobile interne 16 depuis l'extérieur, de sa position de connexion à sa position de déconnexion en faisant simplement tourner le bras 19 d'un quart de tour sur lui-même.

Comme visible dans la figure 2, lorsque le contacteur mobile 16 est en position de connexion, il s'étend dans l'espace séparant la borne 4 et l'électrode 13 pour les réunir en les prolongeant. La borne avec l'électrode et le contact mobile 16 constituent alors un ensemble ayant globalement une forme de révolution autour de l'axe AY en étant situé à distance de l'enveloppe 8. De fait, il n'existe alors pas de risque d'amorçage d'un arc électrique.

L'extrémité libre du contacteur 16 est pourvue d'une touche de contact 22, mobile en translation selon la direction principale du contacteur. Cette touche 22 est assujettie par un ressort de rappel tendant continuellement à la faire sortir pour qu'elle dépasse de l'extrémité libre du contacteur mobile 16.

Cette touche mobile assure qu'un contact franc s'établit en toute circonstance avec l'extrémité 7 de la borne 4, dès lors que le contacteur mobile 16 est placé en position de connexion comme dans la figure 2.

Comme visible dans la figure 1, lorsque le contacteur mobile 16 est en position de déconnexion, il s'étend perpendiculairement à l'axe AY de la borne 4 et de l'électrode 13, de sorte que son extrémité libre est alors à faible distance de la surface interne du tronçon d'enveloppe 8.

Mais comme le contacteur mobile 16 est porté par l'électrode 13 reliée à l'appareillage déconnecté et qui est à la terre y compris la phase de test, ce contacteur mobile 16 n'est alors pas sous tension, de sorte qu'il ne peut pas amorcer un arc électrique malgré sa faible proximité d'avec l'enveloppe 8. Durant une phase de test, c'est uniquement la borne 4 qui est sous une tension élevée.

Comme indiqué plus haut, l'invention tire parti du fait qu'elle vise à permettre la déconnexion uniquement pour des phases de test, d'appareillages à faible courant qui sont à la terre y compris durant ces tests.

L'éclisse selon l'invention constitue un organe de faibles dimensions pouvant être associé à tout appareillage à faible courant devant être déconnecté et qui est à la terre en phase de test du poste qu'il équipe.

En pratique, le poste est conçu avec des éclisses selon l'invention pour chaque appareillage à faible courant devant être déconnecté et à la terre en phase de test.

Ces éclisses sont ainsi manoeuvrées uniquement pour les phases de test préalables à la mise en service du poste, où elles sont ouvertes, et elles restent ensuite à demeure, fermées, pour tout le reste de la vie du poste isolé au gaz.

Dans ces conditions, les tests préalables à la mise en service d'un tel poste peuvent être mis en oeuvre beaucoup plus rapidement. Ces test nécessitent seulement d'ouvrir les éclisses selon l'invention et prévues à cet effet pour déconnecter les appareillages correspondants. Il n'est donc plus nécessaire de vidanger l'enveloppe pour démonter chaque appareillage à déconnecter avant de pouvoir reremplir l'enveloppe uniquement en vue des tests.

## Revendications

1. Eclisse de connexion à une barre conductrice (2) de poste isolé au gaz, d'un appareillage à courant faible relié à la terre, cette éclisse étant manoeuvrable lorsqu'elle est hors tension pour déconnecter l'appareillage en vue d'une phase de test opérationnel du poste, cette éclisse comprenant :
- une électrode (13) destinées à être connectée à l'appareillage, cette électrode (13) ayant une extrémité libre portant un contacteur (13) mobile en rotation entre une position fermée où il s'étend dans le prolongement de cette électrode (13) pour avoir son extrémité libre en appui sur une borne (4) de la barre conductrice (2) et une position ouverte de déconnexion dans laquelle son extrémité libre est écartée de la région prolongeant l'électrode (13) qui le porte ;
- une touche (22) montée coulissante en extrémité libre du contacteur mobile (16) avec un ressort rappelant continuellement cette touche (22) vers une position sortie pour qu'elle exerce un appui franc sur le contact fixe (4) lorsque le contacteur mobile (16) est en position fermée ;
- une portion d'enveloppe étanche (8) entourant l'électrode et le contact mobile qu'elle porte ;
- un bras (19) relié au contacteur mobile (16) et traversant de manière étanche la portion d'enveloppe (8) pour être manoeuvrable depuis l'extérieur de l'enveloppe afin de déplacer le contacteur mobile (16) d'une position à l'autre.

2. Eclisse selon la revendication 1, comprenant en outre un support (12) rigidement solidarisé à une extrémité de la portion d'enveloppe (8) et à l'électrode (13) pour supporter cette électrode.

3. Eclisse selon l'une des revendications 1 ou 2, dans laquelle le contacteur mobile (16) est plus proche de l'enveloppe (8) lorsqu'il occupe sa position ouverte que lorsqu'il occupe sa position fermée.

4. Eclisse selon l'une des revendications 1 à 3, dans laquelle le bras (19) est relié au contacteur mobile (16) en étant rigidement solidarisé à ce contacteur mobile, et dans laquelle ce bras (19) s'étend selon l'axe de rotation du contacteur mobile (16).

5. Poste isolé au gaz comportant au moins un appareillage à faible courant, tel qu'un transformateur de tension ou un parafoudre, et dans lequel cet appareillage est relié à une barre conductrice (2) du poste par l'intermédiaire d'une éclisse telle que définie à l'une des revendications 1 à 4.

## Patentansprüche

1. Lasche zur Verbindung mit einer Stromschiene (2) einer gasisolierten Schaltanlage, einer geerdeten Ausrüstung mit schwachem Strom, wobei sich diese Lasche dahingehend betätigen lässt, wenn sie spannungslos ist, dass sie die Ausrüstung im Hinblick auf eine Testbetriebsphase der Anlage trennt, wobei diese Lasche Folgendes umfasst:
- eine Elektrode (13), die dafür bestimmt ist, mit der Ausrüstung verbunden zu werden, wobei diese Elektrode (13) ein freies Ende aufweist, das einen Schütz (13) trägt, der drehbar ist zwischen einer geschlossenen Stellung, in der er sich in der Verlängerung dieser Elektrode (13) erstreckt, sodass sein freies Ende an einer Klemme (4) der Stromschiene (2) anliegt, und einer geöffneten Stellung der Trennung, in der sein freies Ende beabstandet von der Region ist, die die ihn tragende Elektrode (13) verlängert;
- eine Taste (22), die gleitend am freien Ende des beweglichen Schützes (16) montiert ist, mit einer Feder, die diese Taste (22) kontinuierlich in eine ausgefahrene Stellung vorspannt, damit sie einen klaren Druck auf den feststehenden Kontakt (4) ausübt, wenn sich der bewegliche Schütz (16) in der geschlossenen Stellung befindet;
- einen Kapselungsabschnitt (8), der die Elektrode und den beweglichen Kontakt, den sie trägt, umschließt;
- einen Arm (19), der mit dem beweglichen Schütz (16) verbunden ist und abgedichtet durch den Kapselungsabschnitt (8) geführt wird, sodass er von außerhalb der Kapselung betätigt werden kann, um den beweglichen Schütz (16) von einer Stellung in die andere zu bringen.

2. Lasche nach Anspruch 1, die weiter einen Träger (12) umfasst, der mit einem Ende des Kapselungsabschnitts (8) und der Elektrode (13) starr verbunden ist, um diese Elektrode zu tragen.

3. Lasche nach Anspruch 1 oder 2, wobei sich der bewegliche Schütz (16) der Kapselung (8) näher ist, wenn er sich in der geöffneten Stellung befindet, als wenn er sich in der geschlossenen Stellung befindet.

4. Lasche nach einem der Ansprüche 1 bis 3, wobei der Arm (19) mit dem beweglichen Schütz (16) verbunden ist, indem er mit diesem beweglichen Schütz starr verbunden ist, und wobei sich dieser Arm (19) längs der Drehachse des beweglichen Schützes (16) erstreckt.

5. Gasisolierte Schaltanlage mit zumindest einer Ausrüstung mit schwachem Strom, wie einem Spannungstransformator oder einem Überspannungsabieiter, wobei diese Ausrüstung über eine Lasche nach einem der Ansprüche 1 bis 4 mit einer Stromschiene (2) der Schaltanlage verbunden ist.

## Claims

1. Link plate for connection to a conductor bar (2) of a gas-insulated substation, a ground-connected low current device, where the said plate can be operated when it is not energised, to disconnect the device in preparation for an operational test phase on the substation, the said plate comprising:
- an electrode (13) designed to be connected to the device, the said electrode (13) having a free end carrying a rotating moveable contactor (13) between a closed position, where it serves as an extension of the said electrode (13) to have its free end pressed against a terminal (4) of the conductor bar (2), and an open disconnected position where its free end is spaced apart from the area electrode (13) extension area carrying it;
- a slidably mounted button (22) on the free end of the moveable contactor (16) with a spring that systematically returns the button (22) to an output position, for it to exert a proper support on the stationary contact (4) when the moveable contactor (16) is in the closed position;
- a sealed envelope portion (8) surrounding the electrode and the moveable contact it carries;
- an arm (19) connected to the moveable contactor (16) and creating a sealed passage through the envelope portion (8), such that it can be operated out of the said envelope in order to move the moveable contactor (16) from one position to another.

2. Plate according to claim 1 further comprising a support (12) rigidly secured on to one end of the envelope portion (8) and the electrode (13) to support the said electrode.

3. Plate according to any of claims 1 or 2, whereby the moveable contactor (16) is closer to the envelope (8) when it is the open position than when it is the closed position.

4. Plate according to any of claims 1 to 3, whereby the arm (19) is connected to the moveable contactor (16) while being rigidly secured on to the said moveable contactor, and in which the said arm (19) extends following the rotation axis of the moveable contactor (16).

5. Gas-insulated substation comprising at least one low current device, such as a voltage transformer or a lightning arrester, and in which the said device is connected to a conductor bar (2) in the substation through a plate, as described in one of claims 1 to 4.
